# FASCICULE DE BREVET EUROPEEN

(11) **EP 2 881 806 B1**
(45) Date de publication et mention de la délivrance du brevet: **26.06.2019**
(21) Numéro de dépôt: 13196237.5
(22) Date de dépôt: 09.12.2013
(51) Int. Cl.: G10K 1/10, G04B 23/08, G04B 37/00, G10K 9/20, G04B 21/08

(54) **Membrane de rayonnement acoustique pour une montre musicale**
Schallabstrahlungsmembran für eine Armbanduhr mit Spieluhr
Acoustic dispersion membrane for a musical watch

(43) Date de publication de la demande: 10.06.2015
(73) Titulaire: Montres Breguet SA, 1344 L'Abbaye (CH)
(72) Inventeur: Karapatis, Polychronis Nakis, 1324 Premier (CH); Kadmiri, Younes, 25660 Morre (FR); Sarchi, Davide, 1020 Renens (CH)
(74) Mandataire: Giraud, Eric

(56) Documents cités:
- EP-A1- 2 461 219
- EP-A1- 2 503 417
- EP-A2- 1 795 978
- CH-A- 304 446
- DE-B- 1 080 029
- FR-A- 1 064 970
- US-A- 3 906 713

## Description

L'invention concerne une membrane de rayonnement acoustique pour une montre musicale, ou une montre à sonnerie.

Dans le domaine de l'horlogerie, un mécanisme de sonnerie peut être prévu dans un mouvement horloger de manière à générer un son ou une musique. Le timbre de la montre à sonnerie ou le clavier de la montre musicale sont disposés généralement dans la boîte de montre. Ainsi les vibrations du timbre ou des lames du clavier sont transmises aux différentes pièces d'habillage. Ces pièces d'habillage sont par exemple la carrure, la lunette, la glace et le fond de la boîte de montre. Ces grandes pièces d'habillage se mettent à rayonner du son dans l'air sous l'effet des vibrations transmises. Lorsqu'un son est produit soit par un timbre frappé par un marteau, soit par une ou plusieurs lames du clavier en vibration, ces pièces d'habillage sont capables de rayonner le son produit dans l'air.

De manière conventionnelle dans une telle montre musicale ou à sonnerie, le rendement acoustique, sur la base de la transduction vibro-acoustique complexe des pièces d'habillage, est faible. Pour améliorer et augmenter le niveau acoustique perçu par l'utilisateur de la montre à sonnerie ou musicale, il doit être tenu compte de la matière, de la géométrie et des conditions aux limites des pièces d'habillage. Les configurations de ces pièces d'habillage sont aussi dépendantes de l'esthétique de la montre et des contraintes de fonctionnement, ce qui peut limiter les possibilités d'adaptation.

Pour améliorer encore le rendement vibro-acoustique du mécanisme de sonnerie, il peut être prévu une membrane disposée à l'intérieur de la boîte de montre. La membrane doit être dimensionnée pour que l'ensemble des notes générées par la vibration d'un ou plusieurs timbres, ou des lames d'un clavier soit rayonné efficacement. Il est de ce fait important que les fréquences des notes soient proches de celles des modes propres de la membrane pour lui permettre d'entrer en résonance.

On constate à ce titre qu'une forte densité modale sur une bande de fréquences restreinte par exemple entre 500 Hz et 3.5 kHz est difficile à obtenir, car cette caractéristique n'est compatible qu'avec des membranes de très faible raideur ou de très grande masse. Ces deux caractéristiques ne sont pas avantageuses, parce qu'en réduisant la fréquence du premier mode de résonance autour de 1'000 Hz de cette manière, la fréquence des modes excités, très peu performants acoustiquement, est aussi réduite en dessous de 4'000 Hz. L'énergie mécanique est alors dissipée dans des modes de vibration de la membrane peu efficaces acoustiquement. Le rendement de rayonnement, qui est défini logiquement comme le rapport entre l'énergie de l'onde acoustique rayonnée divisée par l'énergie totale transférée à la membrane, est alors réduit sur quasiment toute la bande fréquentielle d'intérêt. Il est donc difficile d'obtenir une résonance sur chaque note générée du mécanisme de sonnerie, ce qui constitue un inconvénient des membranes de l'état de la technique.

On peut citer à ce titre la demande de brevet EP 2 461 219 A1, qui décrit une membrane de rayonnement acoustique pour une montre musicale ou à sonnerie. Cette membrane acoustique a une forme générale de cuvette avec son bord périphérique pris en sandwich entre une partie de la carrure et le fond de la boîte de montre. Cette membrane est conçue avec une ou deux régions de forme asymétrique formée dans le matériau de la membrane. Les deux régions excavées dans l'épaisseur générale de la membrane sont de dimension différente. Ces deux régions forment des ellipses, qui sont décalées l'une de l'autre par rapport au centre de la membrane et se superposent en partie. Avec ces ellipses dans la membrane, il est possible d'avoir un nombre double de modes propres de vibration pour chaque ellipse par rapport à une région de forme circulaire. Cependant cela ne permet pas d'augmenter la largeur de bande d'un mode vibratoire de la membrane pour obtenir une réponse vibratoire amplifiée sur une plus grande bande de fréquences, ce qui constitue un inconvénient.

Le document FR1064970 divulgue une glace bombée de montre ayant la fonction d'une membrane de rayonnement acoustique.

Les documents CH304446 et DE1080029 divulguent des membranes ayant une forme généralement conique.

L'invention a donc pour but de pallier aux inconvénients de l'état de la technique susmentionné en fournissant une membrane de rayonnement acoustique pour une montre musicale ou une montre à sonnerie, réalisée de telle manière à obtenir une réponse vibratoire amplifiée de la membrane sur une plus grande largeur de bande de fréquences.

A cet effet, l'invention concerne une membrane de rayonnement acoustique comprenant les caractéristiques définies dans les revendications indépendantes 1 et 2.

Des formes particulières de la membrane de rayonnement acoustique sont définies dans les revendications dépendantes 3 à 13.

Un avantage de la membrane de rayonnement acoustique réside dans le fait qu'avec une partie centrale de forme bombée ou de forme conique, l'amplitude de vibration peut être augmentée notamment sur la bande de fréquences de 500 Hz à 3.5 kHz. Avec une telle forme complexe géométrique de la membrane acoustique dans un matériau déterminé et d'une épaisseur générale définie avec des dimensions en plan, comparables aux dimensions en plan d'une boîte ou glace de montre, la réponse acoustique de la membrane est sensiblement améliorée par rapport à une solution traditionnelle dans tout l'intervalle de fréquences d'intérêt.

Avantageusement, il est ainsi possible de garantir une amplification d'un ensemble de notes générées dans la montre musicale ou à sonnerie. Le premier mode de vibration de chaque note générée se trouve donc au moins dans la gamme de fréquences entre 500 Hz et 3.5 kHz. De plus la largeur du pic du premier mode de vibration est plus importante que pour une membrane à fond plat de l'état de la technique.

Avantageusement, la membrane peut être réalisée en métal amorphe ou en verre métallique, ou également en or ou en platine, voire en laiton, en titane, en aluminium ou dans un autre matériau ayant une densité, un module d'Young et une limite élastique, qui sont similaires. Avec une telle membrane, l'élargissement de la bande sonore peut être combiné avec un amortissement interne très faible, ce qui permet d'obtenir un très bon rendement sonore.

Les buts, avantages et caractéristiques de la membrane de rayonnement acoustique pour une montre musicale ou une montre à sonnerie apparaîtront mieux dans la description suivante sur la base de formes d'exécution non limitatives illustrées par les dessins sur lesquels :
les figures 1a et 1b représentent de manière simplifiée une vue tridimensionnelle et une coupe diamétrale selon I-I de la figure 1a d'une première forme d'exécution de la membrane de rayonnement acoustique selon l'invention,
les figures 2a et 2b représentent de manière simplifiée une vue tridimensionnelle et une coupe diamétrale selon II-II de la figure 2a d'une seconde forme d'exécution de la membrane de rayonnement acoustique selon l'invention,
la figure 3 représente un graphe de la réponse en fréquence, intégrée sur tout le volume de la membrane, de l'amplitude de la vitesse selon la normale à la membrane pour une membrane standard en verre métallique, une membrane en verre métallique selon la première forme d'exécution et une membrane en verre métallique selon la seconde forme d'exécution selon l'invention, et
la figure 4 représente un graphe du rapport entre les réponses en fréquence des membranes des première et seconde formes d'exécution selon l'invention et d'une membrane standard.

Dans la description suivante, il sera fait référence principalement à la configuration d'une membrane de rayonnement acoustique, pour équiper notamment une montre musicale, ou une montre à sonnerie. La membrane de rayonnement acoustique est réalisée avec une forme complexe pour amplifier l'amplitude de vibration de différentes notes générées dans une boîte de montre. La membrane est dimensionnée de telle manière à amplifier notamment le premier mode de vibration dans une bande de fréquences de 500 Hz à 3.5 kHz.

Les figures 1a et 1b représentent une première forme d'exécution de la membrane de rayonnement acoustique 1, qui peut équiper une montre musicale ou une montre à sonnerie. En fonction de la forme de la boîte de montre, la membrane de rayonnement acoustique 1 peut être en vue de dessus d'une forme générale rectangulaire, ou polygonale ou de préférence circulaire comme représenté sur la figure 1a.

La membrane 1 est configurée par exemple sous la forme d'une cuvette avec une partie centrale active 2, qui est de forme générale bombée, et une paroi latérale 3 de forme cylindrique, qui est terminée par une bordure périphérique 4. La partie centrale active 2 est de préférence bombée vers l'extérieur de la cuvette, mais pourrait également être bombée du côté intérieur de ladite cuvette. La partie centrale active 2 représente dans ce cas de figure un fond de la membrane. La partie centrale active 2, la paroi latérale 3 avec la bordure périphérique 4 ne forment généralement qu'une seule pièce d'un même matériau, qui peut être métallique.

Il est à noter qu'en lieu et place d'une bordure périphérique, il peut être prévu une bordure sous forme de plusieurs portions périphériques réparties sur le pourtour de la paroi latérale 3 pour la fixation de la membrane dans une boîte de montre.

La membrane de rayonnement acoustique 1 peut être formée en une seule pièce dans un matériau, qui peut être du métal amorphe ou du verre métallique dans l'exemple décrit et en référence aux figures 3 et 4 expliquées ci-après. Toutefois cette membrane peut être réalisée dans un autre matériau, tel que l'or ou le platine, voire le laiton, le titane, l'aluminium par exemple avec une densité, un module d'Young et une limite élastique, qui sont similaires.

De préférence, la partie centrale bombée 2 comprend encore une masse 2' ajoutée au centre de la partie centrale bombée. Cette masse 2' peut être une pièce supplémentaire fixée sur la partie centrale active 2 ou de préférence venir de matière avec la partie centrale active 2 et définir uniquement une surépaisseur du matériau à proximité du centre de la membrane 1. Cette masse 2' ajoutée à la partie centrale 2 permet de diminuer la première fréquence propre de la note rayonnée, mais sans pour autant diminuer la raideur de ladite membrane.

Dans une variante de réalisation, la membrane peut être réalisée en deux matériaux M1 et M2, qui ont des propriétés mécaniques différentes. La masse ajoutée peut être notamment réalisée dans le matériau M2, alors que le reste de la membrane peut être réalisé dans un matériau M1. Il peut encore être envisagé, que la partie centrale bombée ou conique peut être réalisée par le dépôt d'un matériau M2 sur une membrane réalisée dans un matériau M1 différent.

La membrane acoustique 1 peut être montée dans une boîte de montre non représentée avec sa bordure périphérique 4, qui est pincée de manière traditionnelle entre le fond et la carrure de la boîte de montre avec une garniture d'étanchéité. Après montage de la membrane dans la boîte de montre, la partie centrale bombée est sans contact avec d'autres pièces de la montre de manière à pouvoir librement vibrer selon son mode fondamental de vibration. Elle est de forme spatiale mono-polaire et donc très efficace acoustiquement. La partie centrale 2 est disposée à proximité et sans contact du fond de la boîte de montre. Selon les figures 1a et 1b, qui représentent la membrane selon des vues de dessous, la partie centrale 2 est généralement bombée du côté du fond de la boîte de montre.

La partie centrale bombée 2 depuis sa liaison à la paroi latérale 3 peut avoir un diamètre supérieur à 15 mm et de préférence entre 20 et 40 mm. Ce diamètre peut être sensiblement équivalent à celui d'une glace de montre non représentée, étant donné que la bordure périphérique 4 peut être pincée entre un support périphérique du fond de la boîte de montre et un rebord intérieur circulaire de la carrure. L'épaisseur de la partie centrale 2 peut être identique en tout point excepté à l'endroit de la masse ajoutée 2'. Cette épaisseur peut être supérieure à 50 µm et de préférence inférieure à 1 mm, alors que l'épaisseur de la surépaisseur 2' de la partie centrale peut être par exemple le double de l'épaisseur de la partie centrale l'entourant. La surépaisseur 2' peut être circulaire en vue de dessus de diamètre supérieur à 1.5 mm et de préférence entre 2 et 4 mm, et s'étendant vers le centre de la cuvette.

La partie centrale bombée 2 est ainsi dimensionnée en fonction du matériau la constituant de telle manière à amplifier la vibration sur la bande de fréquences de 500 Hz à 3.5 kHz. La réponse acoustique de la membrane est ainsi sensiblement améliorée dans cette bande de fréquences. Comme la membrane est montée dans une montre à sonnerie ou musicale, le premier mode de vibration de chaque note générée se trouve donc au moins dans la gamme de fréquences entre 500 Hz et 3.5 kHz.

Il est à noter que l'épaisseur de la partie centrale 2 de la membrane 1 peut être variable. L'épaisseur peut être par exemple plus importante au centre de la partie centrale indépendamment de la masse ajoutée 2' et diminuer progressivement par exemple de manière linéaire, jusqu'à la périphérie de la partie centrale 2. Il peut également être prévu que cette épaisseur varie par créneaux depuis le centre à la périphérie de la partie centrale 2. D'autres variations d'épaisseur de cette partie centrale peuvent être envisagées de manière à assurer une amplification du premier mode de vibration des notes générées dans la gamme de fréquences entre 500 Hz et 3.5 kHz.

Comme représenté sur les figures 1a et 1b, la partie centrale bombée 2 peut être une calotte sphérique. Cette calotte sphérique peut être définie selon la formule suivante : $r / h = sin \left(α\right) / \left(1-cos\left(α\right)\right)$ où r représente la moitié du diamètre de la partie centrale, h représente la hauteur depuis la liaison de la paroi latérale et de la partie centrale et jusqu'au centre de la partie centrale, et α représente l'angle depuis le centre de la sphère de la calotte sphérique entre le centre de la partie centrale à la liaison entre la paroi latérale et la partie centrale.

Pour la première forme d'exécution de la membrane 1 représentée aux figures 1a et 1b, l'angle α peut se situer entre 3° et 8°, de préférence entre 4° et 5°. Pour un diamètre de 15 mm, la hauteur h de la calotte sphérique peut être de l'ordre de 0.3 mm, alors que pour un diamètre de 40 mm, la hauteur h de la calotte sphérique peut être de l'ordre de 0.8 mm. Le rayon de la calotte sphérique peut être défini N fois supérieur notamment entre 6 et 8 fois supérieur au diamètre de la partie centrale.

Il est encore à noter que la partie centrale bombée 2 peut être d'une forme ovoïdale ou être composée de plusieurs portions bombées s'entrecoupant ou espacées les unes des autres.

Les figures 2a et 2b représentent une seconde forme d'exécution de la membrane de rayonnement acoustique 1, qui peut équiper une montre musicale ou une montre à sonnerie. En fonction de la forme de la boîte de montre, la membrane de rayonnement acoustique 1 peut être en vue de dessus d'une forme générale rectangulaire, ou polygonale ou de préférence circulaire comme représenté sur la figure 2a comme défini pour la première forme d'exécution. Les dimensions et le matériau utilisé pour la réalisation de la membrane 1 de la seconde forme d'exécution sont semblables à ceux définis pour la première forme d'exécution. Par simplification, il ne sera pas répété la description de ces dimensions ou matériau.

La différence essentielle de cette seconde forme d'exécution est que la partie centrale 12 de la membrane de rayonnement acoustique 1 est de forme générale conique. Cette forme conique s'étend de préférence vers l'extérieur de la membrane en forme de cuvette, qui comprend encore la paroi latérale 3 et la bordure périphérique 4 pour le maintien de la membrane dans la boîte de montre.

La partie centrale peut de préférence être composée de deux portions coniques 12, 12', qui sont concentriques et reliées l'une à l'autre. La première portion conique 12 débute depuis le centre de la membrane 1 et est configurée avec un premier angle d'ouverture par rapport à l'axe central de la membrane. La seconde portion conique 12' débute depuis la périphérie de la première portion 12 et se termine à la paroi latérale 3 avec un second angle d'ouverture différent du premier angle d'ouverture. De préférence le second angle d'ouverture est plus petit que le premier angle d'ouverture. A titre d'exemple non limitatif, le premier angle d'ouverture peut être de l'ordre de 86°, alors que le second angle d'ouverture peut être de l'ordre de 79°.

La bordure 4 avec la paroi latérale 3 viennent de matière avec les deux portions coniques 12, 12' pour ne former qu'une seule pièce. L'épaisseur de chaque portion conique 12, 12' peut être identique en tout point. Cependant, il peut être prévu que cette épaisseur diminue linéairement du centre à la périphérie de la membrane. Cette épaisseur peut être supérieure à 50 µm et de préférence inférieure à 1 mm. Le diamètre de la première portion conique 12 peut être compris entre 80% et 90% de préférence proche de 85% du diamètre de la partie centrale complète. Pour un diamètre de la partie centrale de 15 mm, le diamètre de la première portion conique 12 peut être de l'ordre de 12.5 mm, alors que pour un diamètre de la partie centrale de 40 mm, le diamètre de la première portion conique 12 peut être de l'ordre de 33 mm. Toutefois les dimensions des première et seconde portions coniques 12, 12' peuvent être différentes de celles susmentionnées et avec un second angle d'ouverture, qui peut aussi être supérieur au premier angle d'ouverture.

La réalisation d'une membrane de rayonnement acoustique ayant une partie centrale sous forme bombée ou conique, permet d'écarter sensiblement de plus d'un facteur 2, le mode fondamental de vibration de forme mono-polaire efficace acoustiquement de tous les autres modes de vibration excités. Ces autres modes de vibration ont une déformée multipolaire et sont inefficaces acoustiquement. L'avantage est que, selon cette construction, la membrane vibre selon une déformée mono-polaire même en présence d'un désaccord fréquentiel important entre la fréquence d'activation et la fréquence de résonance du mode fondamental.

Pour bien représenter cet avantage, on peut se référer aux graphiques des figures 3 et 4. La figure 3 représente un graphe de la réponse en fréquence, intégrée sur tout le volume de la membrane, de l'amplitude de la vitesse selon la normale à la membrane. Cette quantité est mathématiquement définie par R(f) = ∫_{Vol} |v_{z}(x, y, z, f)| dx dy dz pour une membrane standard en verre métallique, une membrane en verre métallique selon la première forme d'exécution et une membrane en verre métallique selon la seconde forme d'exécution selon l'invention. La figure 4 représente un graphe du rapport entre les réponses en fréquence des membranes des première et seconde formes d'exécution selon l'invention et de la membrane standard.

En regard des graphiques représentés aux figures 3 et 4, on constate que la largeur du pic du premier mode de vibration entre 1.5 kHz et 2 kHz, par exemple à 1.75 kHz, est plus grande et avec une amplitude plus importante que pour un pic du premier mode de vibration d'une membrane standard. De plus, la réponse vibrationnelle est augmentée en dessous et en dessus de la fréquence de résonance. D'une part, le premier mode excité de vibration de la membrane selon l'invention se trouve à une fréquence sensiblement supérieure à la fréquence du premier mode excité de la membrane standard. Ce phénomène d'antirésonance, qui a lieu pour des fréquences d'activation comprises entre le mode fondamental et le premier mode excité de la membrane, est fortement réduit. D'autre part, grâce à sa déformée modale quasiment uniforme, le mode fondamental est plus facilement activé, même dans un régime d'activation inertiel, à basse fréquence. Ceci permet d'améliorer la réponse en dessous de la fréquence de résonance. De cette façon, la membrane est mise en vibration selon la déformée spatiale de son mode fondamental même en présence d'un désaccord fréquentiel relativement important.

Une telle membrane de rayonnement acoustique réalisée avec une partie centrale active de forme complexe, notamment de forme bombée ou de forme conique, permet donc d'augmenter l'amplitude de vibration dans la gamme de fréquences de 500 Hz à 3.5 kHz. Cela se différencie avantageusement par rapport à une membrane standard, dont la partie centrale est plate.

A partir de la description qui vient d'être faite, plusieurs variantes de réalisation de la membrane de rayonnement acoustique pour une montre musicale ou une montre à sonnerie peuvent être conçues par l'homme du métier sans sortir du cadre de l'invention définie par les revendications. La masse ajoutée à la partie centrale de la membrane peut être placée à un autre endroit que le centre de la membrane et plusieurs masses ajoutées peuvent aussi être prévues. Il peut être envisagé également que la masse ajoutée à la partie centrale peut être réalisée dans un matériau M2 différent d'un matériau M1, dans lequel les autres parties de la membrane sont réalisées.

## Revendications

1. Membrane de rayonnement acoustique (1) pour une montre musicale ou une montre à sonnerie (10), la membrane comprenant une partie centrale active (2) et une bordure (4) pour le maintien de la membrane dans une boîte de montre, la partie centrale (2) étant configurée sous une forme bombée entre la bordure et le centre de la membrane de dimensions déterminées pour favoriser la vibration de la membrane selon un premier mode de déformation mono-polaire, suite à l'activation de la membrane par une ou plusieurs fréquences dans la bande entre 500 Hz et 3.5 kHz, la membrane étant de forme générale circulaire, sa partie centrale étant une calotte sphérique,
**caractérisée en ce que** ladite calotte sphérique est une partie d'une sphère de rayon 6 à 8 fois supérieur au diamètre de ladite partie centrale (2).

2. Membrane de rayonnement acoustique (1) pour une montre musicale ou une montre à sonnerie (10), la membrane comprenant une partie centrale active (12, 12') et une bordure (4) pour le maintien de la membrane dans une boîte de montre, la partie centrale (12, 12') étant configurée sous une forme conique entre la bordure et le centre de la membrane de dimensions déterminées pour favoriser la vibration de la membrane selon un premier mode de déformation mono-polaire, suite à l'activation de la membrane par une ou plusieurs fréquences dans la bande entre 500 Hz et 3.5 kHz, la partie centrale comprenant deux portions coniques concentriques (12, 12'), une première portion conique (12), qui débute depuis le centre de la membrane et est configurée avec un premier angle d'ouverture par rapport à l'axe central de la membrane, et une seconde portion conique (12'), qui débute depuis la périphérie de la première portion conique (12) avec un second angle d'ouverture différent du premier angle d'ouverture,
**caractérisée en ce que** le premier angle d'ouverture de la première portion conique (12) est plus grand que le second angle d'ouverture de la seconde portion conique (12').

3. Membrane (1) selon la revendication 1, la membrane ayant une forme générale de cuvette avec la partie centrale (2) définissant un fond et reliée à une paroi latérale (3), et une bordure périphérique (4) depuis la paroi latérale, **caractérisée en ce que** la partie latérale est bombée vers l'extérieur de la cuvette.

4. Membrane (1) selon la revendication, **caractérisée en ce que** la partie centrale (2) comprend une masse ajoutée (2'), qui est une pièce fixée à la partie centrale ou une surépaisseur de la partie centrale.

5. Membrane (1) selon la revendication 1, la membrane ayant une forme générale de cuvette avec la partie centrale (2) définissant un fond et reliée à une paroi latérale (3), et une bordure périphérique (4) depuis la paroi latérale, **caractérisée en ce que** la partie centrale (2) avec la masse ajoutée (2'), la paroi latérale (3) et la bordure périphérique (4) ne forment qu'une seule pièce réalisée par un même matériau métallique.

6. Membrane (1) selon la revendication 1, **caractérisée en ce que** l'épaisseur de la partie centrale (2) est identique du centre à la périphérique de la partie centrale.

7. Membrane (1) selon la revendication 1, **caractérisée en ce que** l'épaisseur de la partie centrale (2) diminue de manière sensiblement linéaire du centre à la périphérie de la partie centrale.

8. Membrane (1) selon la revendication 2, la membrane ayant une forme générale de cuvette avec la partie centrale (2) définissant un fond et reliée à une paroi latérale (3), et une bordure périphérique (4) depuis la paroi latérale, **caractérisée en ce que** la seconde portion conique (12') est reliée à la première portion conique (12) et la paroi latérale (3).

9. Membrane (1) selon la revendication 8, **caractérisée en ce que** les première et seconde portions coniques (12, 12') s'étendent vers l'extérieur de la membrane en forme de cuvette.

10. Membrane (1) selon la revendication 2, **caractérisée en ce que** le diamètre de la première portion conique (12) est entre 80% et 90%, de préférence vers 85% du diamètre de la partie centrale complète.

11. Membrane (1) selon la revendication 2, **caractérisée en ce que** l'épaisseur des première et seconde portions coniques (12, 12') est uniforme.

12. Membrane (1) selon la revendication 2, **caractérisée en ce que** l'épaisseur des première et seconde portions coniques (12, 12') diminue linéairement du centre à la périphérie de la membrane.

13. Membrane (1) selon la revendication 1, **caractérisée en ce que** la partie centrale (2) comprend une masse ajoutée (2'), qui est une pièce fixée à la partie centrale ou une surépaisseur de la partie centrale, et **en ce que** la masse ajoutée est fabriquée dans un matériau M2 différent d'un matériau M1, dans lequel les autres parties de la membrane (1) sont fabriquées.

## Patentansprüche

1. Schallabstrahlungsmembran (1) für eine Musik-Uhr oder eine Uhr (10) mit Schlagwerk, wobei die Membran einen aktiven Mittelteil (2) und einen Rand (4) zum Halten der Membran in einem Uhrengehäuse umfasst, wobei der Mittelteil (2) in einer bombierten Form mit bestimmten Abmessungen zwischen dem Rand und dem Zentrum der Membran konfiguriert ist, um die Schwingung der Membran in einer ersten monopolaren Verformungsmodus nach der Aktivierung der Membran durch eine oder mehrere Frequenzen im Band von 500 Hz bis 3,5 kHz zu fördern, wobei die Membran allgemein kreisförmig ist und ihr Mittelteil eine Kugelkappe ist,
**dadurch gekennzeichnet, dass** die Kugelkappe ein Teil einer Kugel mit einem Radius ist, der 6 bis 8mal größer als der Durchmesser des Mittelteils (2) ist.

2. Schallabstrahlungsmembran (1) für eine Musik-Uhr oder eine Uhr (10) mit Schlagwerk, wobei die Membran einen aktiven Mittelteil (12, 12') und einen Rand (4) zum Halten der Membran in einem Uhrengehäuse umfasst, wobei der Mittelteil (12, 12') in einer konischen Form mit bestimmten Abmessungen zwischen dem Rand und dem Zentrum der Membran konfiguriert ist, um die Schwingung der Membran in einer ersten monopolaren Verformungsmodus nach der Aktivierung der Membran durch eine oder mehrere Frequenzen im Band von 500 Hz bis 3,5 kHz zu fördern, wobei der Mittelteil zwei konzentrische konische Abschnitte (12, 12') aufweist, einen ersten konischen Abschnitt (12), der im Zentrum der Membran beginnt und mit einem ersten Öffnungswinkel in Bezug auf die Mittelachse der Membran konfiguriert ist, und einen zweiten konischen Teil (12'), der am Umfang des ersten konischen Abschnitts (12) beginnt und einen zweiten Öffnungswinkel besitzt, der von dem ersten Öffnungswinkel verschieden ist,
**dadurch gekennzeichnet, dass** der erste Öffnungswinkel des ersten konischen Abschnitts (12) größer ist als der zweite Öffnungswinkel des zweiten konischen Abschnitts (12').

3. Membran (1) nach Anspruch 1, wobei die Membran die allgemeine Form einer Schale mit einem Mittelteil (2), der einen Boden definiert und mit einer Seitenwand (3) verbunden ist, und einem Umfangsrand (4) ausgehend von der Seitenwand besitzt, **dadurch gekennzeichnet, dass** der seitliche Teil zur Außenseite der Schale bombiert ist.

4. Membran (1) nach Anspruch, **dadurch gekennzeichnet, dass** der Mittelteil (2) eine zusätzliche Masse (2') umfasst, die ein an dem Mittelteil befestigtes Teil oder eine Verdickung des Mittelteils ist.

5. Membran (1) nach Anspruch 1, wobei die Membran die allgemeine Form einer Schale mit einem Mittelteil (2), der einen Boden definiert und mit einer Seitenwand (3) verbunden ist, und einem Umfangsrand (4) ausgehend von der Seitenwand besitzt, **dadurch gekennzeichnet, dass** der Mittelteil (2) mit der angefügten Masse (2'), die Seitenwand (3) und der Umfangsrand (4) nur ein einziges Teil bilden, das aus demselben Metallmaterial hergestellt ist.

6. Membran (1) nach Anspruch 1, **dadurch gekennzeichnet, dass** die Dicke des Mittelteils (2) vom Zentrum bis zum Umfang des Mittelteils gleich ist.

7. Membran (1) nach Anspruch 1, **dadurch gekennzeichnet, dass** die Dicke des Mittelteils (2) vom Zentrum zum Umfang des Mittelteils hin im Wesentlichen linear abnimmt.

8. Membran (1) nach Anspruch 2, wobei die Membran die allgemeine Form einer Schale mit einem Mittelteil (2), der einen Boden definiert und mit einer Seitenwand (3) verbunden ist, und einen Umfangsrand (4) ausgehend von der Seitenwand besitzt, **dadurch gekennzeichnet, dass** der zweite konische Abschnitt (12') mit dem ersten konischen Abschnitt (12) und mit der Seitenwand (3) verbunden ist.

9. Membran (1) nach Anspruch 8, **dadurch gekennzeichnet, dass** der erste und der zweite konische Abschnitt (12, 12') sich zur Außenseite der Membran in Form einer Schale erstrecken.

10. Membran (1) nach Anspruch 2, **dadurch gekennzeichnet, dass** der Durchmesser des ersten konischen Abschnitts (12) im Bereich von 80 % bis 90 %, vorzugsweise bei 85 % des Durchmessers des vollständigen Mittelteils liegt.

11. Membran (1) nach Anspruch 2, **dadurch gekennzeichnet, dass** die Dicke des ersten und des zweiten konischen Abschnitts (12, 12') gleichmäßig ist.

12. Membran (1) nach Anspruch 2, **dadurch gekennzeichnet, dass** die Dicke des ersten und des zweiten konischen Abschnitts (12, 12') vom Zentrum zum Umfang der Membran hin linear abnimmt.

13. Membran (1) nach Anspruch 1, **dadurch gekennzeichnet, dass** der mittige Teil (2) eine zusätzliche Masse (2') umfasst, die ein an dem Mittelteil befestigtes Teil oder eine Verdickung des Mittelteils ist, und dass die zusätzliche Masse aus einem Material M2 hergestellt ist, das von einem Material M1, aus dem die anderen Teile der Membran (1) hergestellt sind, verschieden ist.

## Claims

1. Acoustic radiating membrane (1) for a musical watch or a striking watch (10), the membrane including an active central portion (2) and an edge portion (4) for holding the membrane in a watch case, the central portion (2) being configured in a convex shape between the edge portion and the centre of the membrane and having dimensions devised to promote the vibration of the membrane according to a first unipolar deformation mode, following the activation of the membrane by one or more frequencies within the range between 500 Hz and 3.5 kHz, the membrane being of a generally circular shape, its central portion being a spherical cap,
**characterized in that** said spherical cap is a part of a sphere of a radius between 6 and 8 times greater than the diameter of said central portion (2).

2. Acoustic radiating membrane (1) for a musical watch or a striking watch (10), the membrane including an active central portion (12, 12') and an edge portion (4) for holding the membrane in a watch case, the central portion (12, 12') being configured in a conical shape between the edge portion and the centre of the membrane and having dimensions devised to promote the vibration of the membrane according to a first unipolar deformation mode, following the activation of the membrane by one or more frequencies within the range between 500 Hz and 3.5 kHz, the central portion including two concentric conical portions (12, 12'), a first conical portion (12), which starts from the centre of the membrane and is configured with a first opening angle in relation to the central axis of the membrane, and a second conical portion (12'), which starts from the periphery of the first portion (12) with a second opening angle that is different from the first opening angle,
**characterized in that** the first opening angle of the first conical portion (12) is larger than the second opening angle of the second conical portion (12').

3. Membrane (1) according to claim 1, the membrane having a general dome shape with the central portion (2) defining a base and attached to a lateral wall (3), and a peripheral edge portion (4) from the lateral wall, **characterized in that** the lateral portion is convex towards the exterior of the dome.

4. Membrane (1) according to claim 1, **characterized in that** the central portion (2) comprises an added mass (2'), which is a part fixed to the central portion or thickened portion of the central portion.

5. Membrane (1) according to claim 1, the membrane having a general dome shape with the central portion (2) defining a base and connected to a lateral wall (3), and a peripheral edge portion (4) from the lateral wall, **characterized in that** the central portion (2) with the added mass (2'), the lateral wall (3) and the peripheral edge portion (4) form a single piece created in the same metallic material.

6. Membrane (1) according to claim 1, **characterized in that** the thickness of the central portion (2) is identical from the centre to the periphery of the central portion.

7. Membrane (1) according to claim 1, **characterized in that** the thickness of the central portion (2) decreases substantially linearly from the centre to the periphery of the central portion.

8. Membrane (1) according to claim 2, the membrane having a general dome shape with the central portion (2) defining a base and connected to a lateral wall (3), and a peripheral edge portion (4) from the lateral wall, **characterized in that** the second conical portion (12') is connected to the first conical portion (12) and the lateral wall (3).

9. Membrane (1) according to claim 8, **characterized in that** the first and second conical portions (12, 12') extend towards the exterior of the membrane in a dome shape.

10. Membrane (1) according to claim 2, **characterized in that** the diameter of the first conical portion (12) is between 80% and 90%, preferably around 85% of the diameter of the whole central portion.

11. Membrane (1) according to claim 2, **characterized in that** the thickness of the conical portion (12) is uniform.

12. Membrane (1) according to claim 2, **characterized in that** the thickness of the first and second conical portions (12, 12') decreases linearly from the centre to the periphery of the membrane.

13. Membrane (1) according to claim 1, **characterized in that** the central portion (2) includes an added mass (2'), which is a part fixed to the central portion or a thickened portion of the central portion, and **in that** the added mass is manufactured in a material M2 different from a material M1, in which the other parts of the membrane (1) are manufactured.
